# FASCICULE DE BREVET EUROPEEN

(11) **EP 0 246 990 B1**
(45) Date de publication et mention de la délivrance du brevet: **28.08.1991**
(21) Numéro de dépôt: 87430018.9
(22) Date de dépôt: 15.05.1987
(51) Int. Cl.: H01R 43/048

(54) **Procédé et dispositifs pour sertir automatiquement sur des fils conducteurs des pièces de connexion fixées latéralement sur une bande**
Methode und Einrichtung, um automatisch auf einem Band seitlich befestigte Verbindungsstücke auf leitenden Drähten einzufassen
Method and device for automatically crimping on conducting wires connection pieces laterally attached to a strip

(30) Priorité: 16.05.1986 FR 8607158
(43) Date de publication de la demande: 25.11.1987
(73) Titulaire: Ricard, Claude, F-13100 Aix-en-Provence (FR)
(72) Inventeur: Ricard, Claude, F-13100 Aix-en-Provence (FR)
(74) Mandataire: Moretti, René

(56) Documents cités:
- EP-A- 0 127 330
- GB-A- 2 153 264
- US-A- 3 969 806

## Description

La présente invention a pour objet un procédé et des dispositifs pour sertir automatiquement sur des fils conducteurs des pièces de connexion fixées latéralement sur une bande.

Le secteur technique de l'invention est celui de la construction des machines de câblage.

On connaît des machines automatiques de câblage qui dévident un fil conducteur, qui sectionnent celui-ci suivant des tronçons de longueur programmée, qui dénudent les extrémités des fils et qui présentent ces extrémités à divers postes de travail parmi lesquels un poste destiné à sertir automatiquement, sur chaque extrémité dénudée, une pièce de connexion de tout type connu, par exemple une pièce à bords roulés, une fiche, un oeillet etc....

La demande de brevet FR. A. 2.513.478 (81/18.181) (AUTOMATISMES ET TECHNIQUES AVANCEES - A.T.A.) décrit une machine automatique de ce type comportant un convoyeur de transfert des bouts de fils constitué par un plateau tournant qui est entraîné par un moteur pas à pas commandé par un microprocesseur et qui porte des paires de mâchoires pivotantes qui saisissent chaque bout de fil en deux points en formant entre eux une boucle de longueur variable.

Les dispositifs selon l'invention sont destinés à équiper, sur une machine de ce type, le poste de travail destiné à sertir les pièces de connexion sur les bouts de fils dénudés.

Certaines pièces de connexion sont fabriquées en série par découpage à l'emporte-pièce d'un feuillard métallique et, dans ce cas, elles sont livrées en bobines dans lesquelles les pièces de connexion sont fixées latéralement sur une mince bande métallique qui constitue la partie restante du feuillard après le découpage des pièces de connexion.

Les pièces de connexion qui sont livrées sous cette forme posent des problèmes pour être serties l'une après l'autre sur les bouts de fils présentés par le convoyeur de transfert d'une machine de câblege automatique.

Sur les postes de sertissage connus, la bobine sur laquelle est enroulée la bande portant les pièces de connexion, qui est très encombrante, est disposée sur le côté du poste de sertissage, l'axe de la bobine étant parallèle à l'axe longitudinal du poste de travail, de sorte que les pièces de connexion se présentent parallèlement aux extrémités des fils. Cette solution n'est pas bonne à cause de l'encombrement de la bobine. Les outils de sertissage comportant des jeux de matrices et de poinçons pour effectuer le pliage des ailettes de sertissage sur l'extrémité dénudée d'un fil conducteur et sur la gaine isolante de celui-ci sont connus ainsi que l'ensemble matrice-poinçon permettant de séparer chaque pièce de connexion de la bande qui les porte, que l'on désigne généralement du nom de lame plongeuse.

L'objectif de la présente invention est de procurer des moyens permettant de disposer la bobine portant les pièces de connexion dans le prolongement du poste de sertissage, l'axe de la bobine étant perpendiculaire à l'axe du poste de sertissage, de sorte que la largeur du poste de sertissage n'est pas augmentée de l'encombrement de la bobine.

Cet objectif est atteint par un procédé qui comporte les opérations suivantes :
- on dispose la bobine,portant les pièces de connexion fixées latéralement sur une bande,dans le prolongement d'un poste de sertissage, l'axe de la bobine étant perpendiculaire à l'axe longitunal du poste;
- on fixe sur les plateaux d'une presse de sertissage un dispositif manipulateur qui comporte des poinçons et des matrices de sertissage des pièces de connexion et un chariot qui pivote autour d'un axe vertical;
- on introduit ladite bande dans un couloir de guidage à l'extrémité avant duquel vient se placer ledit chariot;
- on fait pénétrer l'extrémité avant de ladite bande dans ledit chariot d'une longueur égale au pas entre deux pièces de connexion;
- on découpe ladite bande entre la première et la deuxième pièce de connexion pour libérer la première pièce de connexion;
- on fait pivoter ledit chariot de 90° pour présenter ladite première pièce de connexion dans l'alignement du fil;
- on engage l'extrémité d'un fil dénudé au-dessus des ailettes de sertissage de ladite première pièce de connexion;
- on déplace le plateau mobile de la presse qui porte des poinçons de sertissage qui coopèrent avec des matrices de sertissage pour sertir sur le fil les ailettes de sertissage et on sectionne en même temps le tronçon de bande restant attaché à la pièce de connexion;
- on relève le plateau mobile de presse, on évacue le fil équipé, on ramène ledit chariot mobile contre l'extrémité avant dudit couloir et un nouveau cycle recommence par l'introduction de l'extrémité avant de ladite bande dans ledit chariot.

Un dispositif selon l'invention,pour sertir automatiquement sur des fils conducteurs des pièces de connexion qui sont fixées latéralement sur une bande métallique qui est livrée enroulée sur une bobine, est fixé sur les plateaux d'une presse de sertissage et il comporte :
- une plaque qui est fixée sur un des plateaux de ladite presse et qui comporte un couloir de guidage et des moyens pour faire avancer pas à pas ladite bande dans ledit couloir;
- un chariot pivotant et des moyens pour faire pivoter ledit chariot de 90° autour d'un axe vertical entre une première position où ledit chariot est placé à l'extrémité dudit couloir et une deuxième position où il est disposé dans l'alignement de la position occupée par lesdits fils pendant le sertissage, lequel chariot porte une lame presseuse qui est munie d'un poinçon qui sectionne ladite bande entre la première et la deuxième pièce de connexion;
- un support de poinçons qui est fixé à l'autre plateau de la presse et qui porte deux poinçons de sertissage des pièces de connexion sur les fils et un doigt qui s'appuie sur ladite lame plongeuse pour faire cisailler par celle-ci le tronçon de bande métallique restant fixé à chaque pièce de connexion.

L'invention a pour résultat la possibilité d'alimenter un poste de sertissage automatique de pièces de connexion électrique faisant partie d'un robot au moyen de pièces de connexion qui sont fixées latéralement sur une bande métallique qui est livrée enroulée sur une bobine et ceci en disposant la bobine dans l'alignement du poste de sertissage, de sorte que l'encombrement en largeur de ce poste n'est pas accru par la présence d'une bobine disposée sur le côté du poste de sertissage.

La description suivante se réfère aux dessins annexés qui représentent, sans aucun caractère limitatif, des exemples de réalisation de dispositifs selon l'invention.

La figure 1 est une vue en plan schématique d'une portion d'une machine automatique de câblage.

La figure 2 est une vue de dessus d'une portion de bande portant des pièces de connexion latérales.

Les figures 3 et 4 sont des vues en coupe verticale et en plan d'un dispositif selon l'invention.

La figure 5 est une coupe partielle selon V-V de la figure 4.

La figure 6 est une coupe partielle selon VI-VI de la figure 4.

La figure 7 est une coupe verticale partielle du chariot en position II-II.

La figure 8 est une vue suivant VIII-VIII de la figure 7.

La figure 1 est une vue de dessus partielle et schématique d'une machine automatique de câblage. Cette machine comporte un convoyeur de transfert des bouts de fils qui est par exemple un plateau circulaire 1 entraîné en rotation pas à pas autour d'une axe vertical 2.

Le plateau 1 comporte, à sa périphérie, des paires de mâchoires pivotantes 3a, 3b. Chaque paire de mâchoires saisit un bout de fil 4 entre deux points et présente les extrémités du fil 4 successivement devant divers postes de travail qui sont répartis à la périphérie du plateau 1.

La figure 1 représente un des postes de travail 5 qui est le poste de sertissage des pièces de connexion sur les extrémités dénudées des fils 4. Les autres postes de travail ne sont pas représentés pour la clarté du dessin.

Le poste de travail 5 reçoit des pièces de connexion 6 qui sont livrées en bande enroulée sur une bobine 7.

La figure 2 représente une vue d'un tronçon de la bande portant les pièces de connexion. Celle-ci est composée d'une mince bande métallique 8, sur lesquelles les pièces de connexion 6 sont fixées latéralement, l'axe des pièces 6 étant perpendiculaire à la direction de la bande 8. La distance entre les pièces 6 est égale à un pas constant a.

La figure 2 représente des pièces de connexion femelles à bords roulés mais cet exemple n'est pas limitatif et les pièces peuvent être des fiches mâles, des oeillets ou toute autre pièce de connexion équivalente. Chaque pièce de connexion 6 comporte deux paires d'ailettes rabattables,respectivement la paire 10a, 10b qui est destinée à être sertie sur le fil conducteur et la paire 11a, 11b qui est destinée à être sertie sur la gaine isolante du fil. La bobine 7 sur laquelle la bande de pièces de connexion 6 est enroulée est placée dans le prolongement du poste de travail 5, l'axe x x1 de la bobine étant perpendiculaire à l'axe longitudinal du poste de travail, de sorte que la bande 8 se dévide dans une direction sensiblement radiale par rapport au plateau 1.

Le poste de travail 5 comporte un couloir de guidage 12 dans lequel la bande 8 portant les pièces de connexion pénètre et ce couloir est équipé d'un doigt de poussée pneumatique qui fait avancer la bande 8 pas à pas à l'intérieur du couloir, chaque par étant égal à l'écartement a entre deux pièces de connexion. Le poste de travail 5 comporte aussi des moyens pour séparer chaque pièce de connexion 6 de la bande 8, des moyens pour l'amener à la périphérie du plateau 1 en la faisant pivoter de 90° de sorte que la pièce de connexion se présente parallèlement à l'extrémité d'un fil 4, les ailettes de sertissage 10a, 10b et 11a, 11b étant situées du côté du plateau, et des moyens pour sertir ces ailettes.

Les figures 3 et 4 représentent respectivement une vue de dessus et une vue élévation d'un premier mode de réalisation d'un dispositif selon l'invention.

Ce dispositif est monté sur les deux plateaux d'une presse de sertissage qui comporte par exemple un plateau inférieur fixe 13 et un plateau supérieur 14 qui est déplaçable verticalement par rapport au plateau 13.

Le plateau fixe 13 porte une plaque 15 à la surface de laquelle est découpé le couloir de guidage 12 dans lequel circule la bande 8 portant les pièces de connexion 6.

Le dispositif comporte un chariot rotatif 16 qui pivote autour d'un axe vertical 17 et qui peut occuper deux positions, une position I d'axe y yl, représentée sur la figure 4 et une position II décalée de 90° en tournant dans le sens inverse des aiguilles d'une montre.

Le chariot 16 porte une lame plongeuse et presseuse 18 qui l'on voit en détail sur les figures 5 et 6. Cette lame est maintenue appuyée par un ressort 18a contre la jonction entre la bande métallique 8 et la première pièce de connexion 6 qui se trouve alors parallèle à l'axe y yl. La lame presseuse 18 est prolongée par un poinçon séparateur 19 visible sur la figure 6 qui s'étend transversalement à la bande 8. Ce poinçon vient se positionner au-dessus d'un espace libre 20 délimité par deux lames 21a, 21b qui constituent une matrice de séparation.

Lorsqu'on appuie sur le poinçon 19, celui-ci cisaille la bande 8 qui relie la première pièce de connexion aux autres, de sorte que la première pièce de connexion attachée à un tronçon de bande se trouve libérée et maintenue par pincement solidaire du chariot 16 par la lame presseuse 18, sous l'action du ressort 18a.

Le poinçon séparateur 19 peut être actionné par un vérin 22 qui appuie sur la lame presseuse 18 comme le montre la figure 6. En variante, le poinçon séparateur peut être actionné par un poussoir fixé au plateau mobile 14 de la presse qui est déplacé légèrement vers le bas pour sectionner la bande 8.

Une fois la bande 8 sectionnée, un vérin pneumatique agissant sur le chariot 16, fait pivoter celui-ci de 90° dans le sens inverse des aiguilles d'une montre pour l'amener en position II-II.

La pièce de connexion 6 transportée par le chariot pivotant vient se placer en position de sertissage II-II au-dessus de deux matrices fixes, une matrice 23 qui sert au sertissage des ailettes 11a et 11b, sur la gaine isolante du fil et une matrice 24 qui sert au sertissage des ailettes 10a et 10b sur le fil dénudé.

La figure 7 représente une coupe verticale partielle passant par la position de sertissage II-II. On voit sur cette coupe une partie de la lame presseuse 18 qui fait partie du chariot pivotant 16 et une pièce de connexion 6 qui est placée au-dessus des matrices 23 et 24.

La figure 8 représente une coupe selon VIII-VIII de la figure 7.

Une fois que le chariot mobile a amené une pièce de connexion dans la position II-II, une extrémité de fil 4 est amenée par le plateau tournant au-dessus de la pièce de connexion, de telle sorte que cette extrémité de fil se trouve placée au-dessus des ailettes de sertissage 10a, 10b et 11a, 11b de la pièce 6. Pour la clarté du dessin, on a représenté le fil 4 sur les figures 7 et 8 au-dessus de la pièce de connexion.

Le plateau mobile 14 de la presse porte un support de poinçons 25 qui porte un poinçon 26 qui se situe au-dessus de la matrice 23 et qui sert à sertir les ailettes 11a et 11b sur la gaine isolante et un poinçon 27 qui se situe au-dessus de la matrice 24 et qui sert à sertir les ailettes 10a et 10b sur le fil conducteur dénudé. Il porte également un doigt d'appui 28.

Après que le fil 4 a été placé au-dessus des ailettes de sertissage, on fait descendre le plateau mobile 14, de sorte que les poinçons 26 et 27, coopérant avec les matrices 23 et 24, sertissent la pièce de connexion sur l'extrémité du fil 4.

En même temps, le doigt d'appui 28 vient s'appuyer sur la lame presseuse 18 et celle-ci comporte un poinçon qui vient cisailler la jonction entre la pièce de connexion 6 et le tronçon de bande 8 qui était fixé à celle-ci.

On reléve ensuite le plateau mobile 14, le support de poinçon 25 remonte en libérant la lame presseuse 18, le déchet de bande 8 est évacué par exemple par un jet d'air et le chariot mobile 16 est ramené en position y yl pour prendre une nouvelle pièce de connexion et un nouveau cycle recommence.

La colonne 17 permet que le porte poinçon 25 et le chariot mobile soient parfaitement alignés. Un pion de centrage permet de positionner exactement le chariot en position II-II, de sorte que les poinçons et les matrices soient placés exactement en face les uns des auters.

Les figures 3 à 6 représentent un dispositif dans lequel les matrices de sertissage 23 et 24 sont fixes. En variante, les matrices de sertissage peuvent être portées par le chariot mobile 16.

Les dispositifs selon l'invention permettent d'utiliser sur une machine de câblage automatique des pièces de connexion fixées latéralement sur une bande sans augmenter l'encombrement en largeur du poste de sertissage automatique de l'encombrement de la bobine.

L'ensemble de sertissage s'inscrit dans une largeur de l'ordre de 80 à 100 mm du fait que la bobine 7 se situe dans le prolongement du poste de sertissage. La largeur du poste de sertissage reste sensiblement la même que dans le cas où l'on utilise des pièces de connexion livrées alignées les unes avec les autres.

## Revendications

1. Procédé pour sertir automatiquement sur des fils conducteurs des pièces de connexion (6) fixées latéralement sur une bande (8) qui est enroulée sur une bobine (7), comprenant la suite d'opérations suivantes :
- on dispose ladite bobine dans le prolongement d'un poste de sertissage, l'axe (x xl) de la bobine étant perpendiculaire à l'axe longitudinal du poste;
- on fixe sur les plateaux (13, 14) d'une presse de sertissage un dispositif manipulateur qui comporte des poinçons (26, 27) et des matrices (23, 24) de sertissage des pièces de connexion et un chariot (16) qui pivote autour d'une axe vertical (17).
- on introduit ladite bande dans un couloir de guidage (12) à l'extrémité avant duquel vient se placer ledit chariot (16);
- on fait pénétrer l'extrémité avant de ladite bande dans ledit chariot (16) d'une longueur égale au pas entre deux pièces de connexion;
- on découpe ladite bande (8) entre la première et la deuxième pièce de connexion pour libérer la première pièce de connexion;
- on fait pivoter ledit chariot (16) de 90° pour présenter première pièce de connexion dans l'alignement du fil;
- on engage l'extrémité d'un fil dénudé entre les ailes de sertissage (10a, 10b, 11a, 11b) de ladite première pièce de connexion;
- on déplace le plateau mobile (14) de la presse qui porte des poinçons de sertissage (26, 27) qui coopérent avec des matrices de sertissage (23, 24) pour sertir sur le fil les ailettes de sertissage (10a, 10b, 11a, 11b) et on sectionne en même temps le tronçon de bande (8) restant détaché à la pièce de connexion;
- on relève le plateau mobile de presse (14), on évacue le fil équipe (4), on ramène ledit chariot mobile (16) contre l'extrémité avant dudit couloir et un nouveau cycle recommance par l'introduction de l'extrémité avant de ladite bande dans ledit chariot.

2. Dispositif pour sertir automatiquement sur des fils conducteurs (4) des pièces de connexion (6) qui sont fixées latéralement sur une bande métallique (8) qui est livrée enroulée sur une bobine (7), ledit dispositif étant fixé sur les plateaux (13, 14) d'une presse de sertissage et comportant :
- une plaque (15) qui est fixée sur un des plateaux (13) de ladite presse et qui comporte un couloir de guidage (12) et des moyens pour faire avancer pas à pas ladite bande dans ledit couloir;
- un chariot pivotant (16) et des moyens pour faire pivoter ledit chariot de 90° autour d'un axe vertical (17) entre une première position où ledit chariot est placé à l'extrémité dudit couloir et une deuxième position où il est disposé dans l'alignement de la position occupée par lesdits fils (4) pendant le sertissage, lequel chariot porte une lame presseuse (18) qui est munie d'un poinçon (19) qui sectionne ladite bande entre la première et la deuxième pièce de connexion;
- un support de poinçons (25) qui est fixé à l'autre plateau de la presse et qui porte deux poinçons (26, 27) de sertissage des pièces de connexion sur les fils et un doigt (28) qui s'appuie sur ladite lame presseuse (18) pour faire cisailler par celle-ci le tronçon de bande métallique (8) restant fixé à chaque pièce de connexion.

3. Dispositif selon la revendication 2, caractérisé en ce que ledit chariot pivotant (16) porte, en outre, deux matrices (23, 24) de sertissage des pièces de connexion.

4. Dispositif selon la revendication 2, caractérisé en ce que ledit chariot pivotant (16) positionne les pièces de connexion, lorsqu'il occupe la deuxième position, au-dessus de deux matrices de sertissage fixes (23, 24).

## Claims

1. Automatic method for crimping tightly on conductor wires, connecting parts (6) fixed laterally on a band (8) which is wound on a coil (7), comprising the following sequence of steps:
- placing said coil in extension of a crimping station, the axis (x x1) of the coil being perpendicular to the longitudinal axis of the station:
- fixing, on the plates (13, 14) of a crimping press, a manipulator device which comprises dies (26, 27) and die plates (23, 24) for crimping the connecting parts, and a carriage (16) pivotable about a vertical axis (17);
- introducing said band into a guiding channel (12) at the front end of which said carriage (16) comes into position;
- causing the front end of said band to penetrate into said carriage (16) over a length equal to the pitch between two connecting parts;
- cutting said band (8) between the first and second connecting parts so as to release the first connecting part;
- pivoting said carriage (16) of 90° in order to present the first connecting part in alignment with the wire;
- engaging the end of a bare wire between the crimping fins (10a, 10b, 11a, 11b) of said first connecting part;
- moving the mobile press plate (14) carrying the crimping dies (26, 27) which cooperate with die plates (23, 24) in order to crimp the crimping fins (10a, 10b, 11a, 11b) on the wire, and simultaneously severing the length of band (8) remaining unfastened from the connecting part;
- lifting the mobile press plate (14), removing the equipped wire (4), returning said mobile carriage (16) against the front end of said passage, and starting a new cycle by introducing the front end of said band into said carriage.

2. Device for automatically crimping connecting parts (6) on conductor wires (4), which parts are fixed laterally on a metal band (8) which is supplied wound around a coil (7), said device being fixed on the plates (13, 14) of a crimping press, and comprising:
- a plate (15) which is fixed on one (13) of said press plates and which comprises a guiding channel (12) and means for moving said band stepwise into said channel;
- a pivotable carriage (16) and means for pivoting said carriage of 90° about a vertical axis (17) between a first position in which said carriage is placed on the end of said channel and a second position in which it is placed in alignment with the position occupied by said wires (4) during crimping, said carriage carrying a pressure segment (18) which is equipped with a die (19) for severing said band between the first and second connecting parts;
- a support for the dies (25) which is fixed to the other press plate and which carries two dies (26, 27) for crimping the connecting parts on the wires and a finger (28) which presses on said pressure segment (18) in order to cause it to cut the length of metal band (8) remaining attached to each connecting part.

3. Device according to claim 2, characterized in that said pivotable carriage (16) further carries two die plates (23, 24) for crimping the connecting parts.

4. Device according to claim 2, characterized in that said pivotable carriage (16) positions the connecting parts, when said carriage is in the second position, above two fixed crimping die plates (23, 24).

## Patentansprüche

1. Verfahren zum automatischen Anquetschen von Verbindungsstücken (6), welche seitlich an einem auf einer Rolle (7) aufgerollten Band (8) aufsitzen, auf Leitungsdrähte, umfassend die Folge nachstehender Verfahrensschritte:
- man bringt die Rolle in Verlängerung eines Anquetschstandes, wobei die Achse (x x1) der Rolle senkrecht zur Längsachse des Standes steht;
- man fixiert an den Platten (13, 14) einer Anquetschpresse eine Manipulationseinrichtung, welche Stempel (26, 27) und Matrizen (23, 24) zum Anquetschen der Verbindungsstücke sowie einen um eine vertikale Achse (17) schwenkbaren Schlitten (16) umfaßt;
- man bringt das Band in einen Führungsgang (12) ein, an dessen vorderem Ende der Schlitten (16) in Lage kommt;
- man läßt das vordere Ende des Bandes mit einer Länge gleich dem Schritt zwischen zwei Verbindungsstücken in den Schlitten (16) eindringen;
- man schneidet das Band (8) zwischen dem ersten und dem zweiten Verbindungsstück durch, um das erste Verbindungsstück freizugeben;
- man läßt den Schlitten (16) um 90° verschwenken, um das erste Verbindungsstück mit dem Draht auszurichten;
- man führt das Ende eines blanken Drahts zwischen die Quetschflügel (10a, 10b, 11a, 11b) des ersten Verbindungsstücks ein;
- man verschiebt die bewegliche Platte (14) der Presse, die Anquetschstempel (26, 27) umfaßt, welche zwecks Umlegens der Quetschflügel (10a, 10b, 11a, 11b) um den Draht mit Anquetschmatrizen (23, 24) zusammenwirken, und man trennt gleichzeitig den am Verbindungsstück verbliebenen Bandabschnitt (8) ab;
- man hebt die bewegliche Platte (14) der Presse, man bringt den bestückten Draht (4) aus, man führt den beweglichen Schlitten (16) zum vorderen Ende des Ganges zurück, und es beginnt ein neuer Zyklus mit der Einführung des vorderen Endes des Bandes in den Schlitten.

2. Vorrichtung zum automatischen Anquetschen von Verbindungsstücken (6), welche seitlich an einem auf einer Rolle (7) aufgerollten und von dieser zugeführten Band (8) befestigt sind, auf Leitungsdrähte (4), welche Vorrichtung an Platten (13, 14) einer Anquetschpresse befestigt ist und umfaßt:
- eine Platte (15), die an einer der Platten (13) der Presse befestigt ist und einen Führungsgang (12) sowie Mittel zum schrittweisen Vorschieben des Bandes in den Gang aufweist;
- einen schwenkbaren Schlitten (16) und Mittel zum Verschwenken des Schlittens um 90° um eine vertikale Achse (17) zwischen einer ersten Position, in der der Schlitten am Ende des Ganges plaziert ist, und einer zweiten Position, in der er mit der von den Drähten (4) während des Anquetschens eingenommenen Postition fluchtet, welcher Schlitten ein Schlagblech (18) umfaßt, das mit einem Stempel (19) versehen ist, welcher das Band zwischen dem ersten und dem zweiten Verbindungsstück durchtrennt;
- einen Stempelträger (25), welcher auf der anderen Platte der Presse befestigt ist und zwei Stempel (26, 27) zum Anquetschen der Verbindungsstücke auf die Drähte sowie einen Stift (28) trägt, der zwecks Abschneidens des an jedem Verbindungsstück verbliebenen Metallbandabschnitts (8) mittels des Schlagblechs (18) an diesem in Anlage kommt.

3. Vorrichtung nach Anspruch 2, dadurch gekennzeichnet, daß der schwenkbare Schlitten (16) weiters zwei Matrizen (23, 24) zum Anquetschen der Verbindungsstücke umfaßt.

4. Vorrichtung nach Anspruch 2, dadurch gekennzeichnet, daß der schwenkbare Schlitten (16) bei Einnahme der zweiten Position die Verbindungsstücke oberhalb zweier fixer Anquetschmatrizen (23, 24) positioniert.
